# EUROPÄISCHE PATENTSCHRIFT

(11) **EP 0 363 754 B1**
(45) Veröffentlichungstag und Bekanntmachung des Hinweises auf die Patenterteilung: **11.11.1992**
(21) Anmeldenummer: 89118073.9
(22) Anmeldetag: 29.09.1989
(51) Int. Cl.: E03D 9/03

(54) **WC-Wasserkastenautomat**
Automatic distributor for a flushing reservoir
Distributeur automatique pour réservoir de chasse d'eau

(30) Priorität: 08.10.1988 DE 3834262
(43) Veröffentlichungstag der Anmeldung: 18.04.1990
(73) Patentinhaber: Henkel Kommanditgesellschaft auf Aktien, 40191 Düsseldorf (DE)
(72) Erfinder: Bertram, Horst, D-4000 Düsseldorf 13 (DE); Bongers, Bernhard, D-4000 Düsseldorf 13 (DE); Türk, Erich, D-4018 Langenfeld (DE); Weiss, Voker, D-4018 Langenfeld (DE); Menke, Roland, D-4020 Mettmann 3 (DE)

(56) Entgegenhaltungen:
- DE-A- 2 830 965
- FR-A- 1 560 302
- US-A- 4 534 071
- US-A- 4 764 992

## Beschreibung

Die Erfindung richtet sich auf einen WC-Wasserkastenautomat bestehend aus einem zur Aufnahme einer festen, im Wasserkasten durch zufließendes Wasser unter Bildung eines Wirkstoffkonzentrates löslichen WC-Reinigersubstanz in seinem unteren Bereich geschlossenen Behälter mit einer oberhalb des von der festen WC-Reinigersubstanz maximal ausgefüllten Bereiches angeordneten seitlichen Öffnung für das Einfließen von Wasser sowie das Ausfließen des Wirkstoffkonzentrates beim Ablassen des Wasserkastens und mit einer oberen Öffnung in der Oberseite des Behälters.

In der DE-OS 28 30 965 wird ein in einem WC-Wasserkasten einzusetzender Kunststoffbehälter für ein Desinfektions- und/oder Reinigungsmittel beschrieben. Dieser bekannte WC-Wasserkastenautomat besteht aus einem Kunststoff mit einem spezifischen Gewicht von mehr als Eins und soll bis zum Verbrauch seines Inhalts am Boden auch des gefüllten Wasserkastens stehen. Der Kunststoffbehälter dieses Wasserkastenautomaten besteht aus einem die wasserlösliche Reinigersubstanz aufnehmenden Unterteil sowie an einem an dieses anschließende, am oberen Ende geöffneten Oberteil. Unmittelbar oberhalb der maximalen Füllhöhe der Reinigersubstanz besitzt der bekannte Behälter eine seitliche Bohrung.

Bei Anwendung kann der bekannte Wasserkastenautomat in den Spülkasten einer Toilette geworfen werden. Aufgrund des tiefliegenden Schwerpunktes orientiert sich der Automat bereits während des Eintauchens mit der Öffnung nach oben und läuft langsam durch die seitliche Bohrung mit Wasser voll. Dabei sinkt er auf den Boden des Wasserkastens ab. Das innerhalb des Behälters befindliche Wasser löst die Reinigersubstanz, so daß sich im Behälter ein Wirkstoffkonzentrat bildet. Dieses soll beim Ablaufen des Wassers, nachdem der Wasserspiegel im Wasserkasten auf ein Niveau unterhalb der Behälterhöhe gesunken ist, in das restliche zur Toilette fließende Wasser dosiert werden.

In dem vorgenannten, aus der DE-OS 28 30 965 bekannten Wasserkastenautomaten kann sich darin auch im Ruhezustand, das heißt bei Nichtbenutzung des Wasserkasten, eine Zirkulation durch die obere Öffnung und die seitliche Öffnung des Behälters ausbilden, so daß das im Wasserkasten befindliche Wasser bereits vor dem Spülen zunehmend mit Wirkstoff angereichert wird. Der Verbrauch an Reinigersubstanz ist entsprechend auch bei Nichtbenutzung des Wasserkastens erheblich.

Ein WC-Wasserkastenautomat der eingangs bezeichneten Art ist aus der FR-A-1 560 302 bekannt. Dieser vorbekannte Behälter ist mit Mitteln versehen, um ihn an einer Seitenwand oder am Deckel des Wasserkastens zu befestigen. Er weist mindestens eine seitliche Öffnung für das Einfließen von Wasser und das Ausfließen einer Wirkstofflösung auf. Weiterhin ist in seinem Deckel oberhalb der seitlichen Öffnung eine Öffnung ausgebildet, durch welche hindurch beim Einfließen von Wasser durch die seitliche Öffnung Luft nach oben entweichen kann. Um durch die obere Öffnung das Entweichen von Luft zu ermöglichen, muß der vorbekannte Behälter derart in dem Wasserkasten befestigt sein, daß auch bei gefülltem Wasserkasten die obere Öffnung oberhalb des Wasserspiegels innerhalb des Wasserkastens angeordnet ist. Dies führt dazu, daß bereits bei teilweiser Entleerung des Wasserkastens der Wasserspiegel unter die seitliche Öffnung absinkt und dadurch Wirkstofflösung in das Wasser des Wasserkastens abgegeben wird.

Der Erfindung liegt die Aufgabe zugrunde, einen Wasserkastenautomaten zu schaffen, aus dem Wirkstoffkonzentrat nur abgegeben wird, wenn das im Wasserkasten befindliche Wasser im wesentlichen bereits abgelaufen ist.

Bei einem WC-Wasserkastenautomaten der eingangs bezeichneten Art wird diese Aufgabe gemäß der Erfindung dadurch gelöst, daß ein oberhalb der WC-Wirksubstanz angeordneter Behälterbereich als Schwimmkörper für ein freies Schwimmen des WC-Wasserkastenautomaten bzw. -behälters ausgebildet ist, derart, daß die obere Öffnung stets oberhalb der Wasseroberfläche in den Luftraum mündet und bei schwimmendem Behälter die seitliche Öffnung stets unterhalb der Wasseroberfläche des Wassers im Wasserkasten liegt.

Durch die Erfindung wird erreicht, daß der Wasserkastenautomat bei gefülltem Wasserkasten stets aufschwimmt, wobei jedoch die einzige seitliche, an sich als Ausgang für das Wirkstoffkonzentrat vorgesehene Öffnung des Behälters unterhalb der Wasseroberfläche liegt.

Eine zum Füllen oder Entleeren des Behälterinnenraumes zumindest zwecks Ent- oder Belüften erforderliche zweite Behälteröffnung befindet sich dagegen stets oberhalb der Wasseroberfläche, eine Zirkulation des im Wasserkasten befindlichen Wassers durch den Behälter hindurch kann daher nicht auftreten.

Beim Auslösen des Spülvorgangs und Ablaufen des Wassers sinkt der Wasserkastenautomat auf den Wasserkastenboden und entleert sich entsprechend der physikalischen Gesetzmäßigkeit von kommunizierenden Röhren.

Als weitere Sicherung für einen unerwünschten Austritt von Wirkstoffkonzentrat aus der seitlichen Öffnung, wird diese so angeordnet oder ausgebildet, daß das im allgemeinen gegenüber reinem Wasser spezifisch schwerere Wirkstoffkonzentrat - wegen der höheren Dichte - nicht aus der seitlichen Öffnung austreten kann, bevor eine solche Wirkstoffabgabe, bei Benutzung des Spülkastens erwünscht ist.

In Ausgestaltung der Erfindung wird an einem frei schwimmenden Wasserkastenautomaten vorliegender Art in einer ersten Alternative als Schwimmer mindestens ein Auftriebskörper für ein Aufschwimmen mit etwa senkrecht stehendem Behälter vorgesehen. In einer zweiten Alternative kann als Schwimmer auch eine Luftkammer innerhalb des Behälters für ein Aufschwimmen mit etwa senkrecht stehendem Behälters für ein Aufschwimmen mit etwa senkrecht stehendem Behälter vorgesehen werden; hierzu soll der Behälter ein in seinem Oberteilt von oben nach unten eintauchendes, aber oberhalb des Niveaus der seitlichen Öffnung endendes Entlüftungsrohr besitzen und im übrigen bei Anwendung - bis auf die Entlüftung und die seitliche Öffnung - geschlossen sein. Ein solcher mit WC-Reinigersubstanz gefüllter Behälter gemäß erster oder zweiter Alternative kann ohne Anbindung bzw. Aufhängung in den WC-Wasserkasten gegeben werden. Die Schwimmtiefe bei der ersten Alternative wird durch die Auswahl der Auftriebskörper und bei der zweiten Alternative durch die Länge des in das Behälterinnere ragenden Entlüftungsrohrs und der daraus resultierenden Größe der sich bildenden Luftkammer vorgegeben. Aufgrund dieser Tauchtiefe erfolgt die Wasserfüllung über die an sich für die Wirkstoffabgabe vorgesehene seitliche Behälteröffnung. Ein solcher Wasserkastenautomat erster oder zweiter Alternative besitzt also zwei Öffnungen, nämlich die seitliche Öffnung und die obere (Entlüftungs-)Öffnung, letztere kann aber niemals ins Wasser eintauchen, so daß Wasser zwar durch die seitliche Öffnung in den Behälter eindringen aber wegen der fehlenden Möglichkeit einer Zirkulation nicht ausfließen kann.

Eine weitere Verbesserung der Ausgestaltung erster oder zweiter Alternative wird erreicht, wenn die seitliche Öffnung in eine quer zur vertikalen Längsachse des Behälters vorgesehene Schulter eingebracht wird, so daß die Normale der seitlichen Öffnung in etwa parallel zu der Längsachse verläuft. Durch diese längsachsenparallele Wasserzufluß- bzw. Wirkstoffabgabeöffnung wird der überraschende Effekt erzielt, daß das im Behälter gelöste Wirkstoffkonzentrat im Schwimmzustand des Automaten im Behälterinnern gehalten bzw. in diesen sogar hineingedrückt wird. Wegen des spezifisch relativ schweren Wirkstoffkonzentrates kann dieses also aus der gemäß der weiteren Ausgestaltung der Erfindung nach oben gerichteten Öffnung nicht ausfließen.

Grundsätzlich kann für den Behälter des vorgenannten Wasserkastenautomaten eine im wesentliche zylindrische Form vorgesehen werden. Gemäß Weiterbildung der Erfindung werden aber ein erhöhtes Standvermögen gegen die Strömungskraft des abfließenden Wassers sowie eine bessere Wirkstoffumspülung erzielt, wenn der Behälter eine im wesentlichen konische Wandung mit von oben nach unten zunehmenden Durchmesser besitzt. Ferner kann es bei dem zylindrischen oder konischen Behälter günstig sein, wenn der Behälter an seinem unteren Ende mit einem eine konische Wandung bzw. Zarge mit von oben nach unten abnehmenden Durchmesser aufweisenden Dekkel zu verschließen ist. Durch die sich konisch nach unten verjüngende Deckelzarge wird nämlich die Gefahr eines Verhakens des Wasserkastenautomaten mit dem Wasserkastengestände vermindert.

Eine dritte Alternative des erfindungsgemäßen Wasserkastenautomaten besteht darin, daß als Schwimmer mindestens ein den Behälter beim Aufschwimmen in Richtung auf die seitliche Öffnung kippender Auftriebskörper vorgesehen ist, daß außen an die seitliche Öffnung ein Siphon mit nach oben gerichtetem Knie bzw. Scheitel sowie nach unten gerichtetem Auslaß bzw. Einlaß angeformt ist und daß der Siphon seitlich des Scheitels eine Luftkammer mit einer den Scheitel beim Aufschwimmen und Kippen des Behälters verschließenden Luftblase besitzt. Auch ein solcher mit WC-Reinigersubstanz gefüllter Behälter wird ohne Anbindung bzw. Aufhängung in den WC-Wasserkasten gesetzt. Durch die Schwimmer wird eine Tauchtiefe vorgegeben. In der vorgegebenen Tauchtiefe erfolgt eine Wasserbefüllung des Behälterinnern über den Siphon-Auslaß. Nur diese Wasservorlage im Behältnis löst wiederum den in fester Form vorliegenden Wirkstoff an. Da der Siphon beim Aufschwimmen des Automaten durch Kippen des Behälters mit Hilfe einer Luftblase verschlossen wird, ist eine Verbindung zwischen dem mit Wirkstoff angereicherten Behälterinneren und dem außen bleibenden reinen Wasser ausgeschlossen.

Wichtig bei der vorstehenden Ausbildung der dritten Alternative des Wasserkastenautomaten ist, daß der Behälter unabhängig vom Füllgrad mit restlicher Reinigersubstanz immer so tief in das Wasser des Wasserkastens einsinkt, daß der Siphon stets vollständig unter dem Wasserspiegel liegt. Die Auftriebskörper und deren Dimensionierung wird daher so gewählt, daß der Behälter beim Aufschwimmen eine Schräglage einnimmt. Vorzugsweise werden der oder die Auftriebskörper im Hinblick auf ein Kippen des Behälters beim Aufschwimmen um etwa 45° ausgelegt bzw. angeordnet. In einer solchen Schräglage können zugleich ein Eintauchen des Auslasses des Siphons und ein Verbleiben einer Öffnung an der Behälteroberseite oberhalb des Wasserspiegels garantiert werden. In der Schräglage des Behälters wandert eine in einer an den Siphon angrenzenden Luftkammer befindliche Luftblase in den Scheitelpunkt des Siphons. Es handelt sich also in dieser Ausgestaltung um einen Siphon mit Verschluß durch eine Luftblase und nicht um einen üblichen Siphon mit Flüssigkeitsverschluß.

Die erfindungsgemäß erwünschte Schräglage des schwimmenden Wasserkastenautomaten dritter Alternative kann durch ein oder mehrere Auftriebskörper an oder innerhalb des Behälters erreicht werden. Die Auftriebskörper können wie auch in den erstgenannten Alternativen beispielsweise aus Kork, Styropor oder dergleichen bestehen. Auf einfache Weise wird eine definierte Schräglage erreicht, wenn ein relativ kleiner Auftriebskörper auf der Behälterseite oberhalb des Siphons und ein relativ großer Auftriebskörper auf der gegenüberliegenden Behälterseite vorgesehen wird.

Wenn der freischwimmende Wasserkastenautomat selbstsperrender Siphonautomatik nach der letztgenannten Alternative beim Absinken des ablaufenden Wassers an den Boden des Wasserkastens anstößt, sollen die Geometrie und die Gewichtsverteilung so gewählt sein, daß sich der Wasserkastenautomat aufrichtet. Dadurch wird dann die Luftblase aus dem Siphonknie in eine seitliche davon vorgesehene Luftkammer abgedrängt und das im Behälter befindliche Wirkstoffkonzentrat kann nach weiterem Abfallen des Wasserspiegels in das restliche ablaufende Wasser fließen.

Ein Aufrichten des Behälters beim Aufsetzen auf den Wasserkastenboden wird erleichtert und ebenso wie ein unerwünschtes Kippen des schwimmenden Behälters bei im wesentlichen verbrauchter, relativ schwerer Wirkstoffsubstanz verhindert, wenn der Behälter in seinem Unterteil, insbesondere in dem dort vorgesehenen, dicht schließenden Deckel, ein spezifisches Gewicht von mehr als Eins besitzt. Durch eine solche Materialwahl und/oder -verteilung wird in allen Alternativen erreicht, daß der Wasserkastenautomat die jeweils gewünschte Vertikal- oder Schräglage beim Schwimmen bzw. Stehen selbsttätig mit Sicherheit einnimmt.

Im allgemeinen ist es erwünscht, das in die Toilette abfließende Spülwasser zunächst in reinem Zustand ablaufen zu lassen und erst am Schluß mit Wirkstoff zu versetzen. Diese Aufgabe ist erfüllt, wenn die Höhe des Behälters sowie der Abstand der seitlichen Öffnung vom Behälterboden so gewählt werden, daß das Wirkstoffkonzentrat erst in die letzten zwei bis drei Liter des ablaufenden Wasserkasteninhalts läuft. Ersichtlich ist die seitliche Öffnung für einen Wirkstoffausfluß verschlossen, so lange nicht der Wasserspiegel um den Behälter herum ein bestimmtes Niveau unterschritten hat. Die verschiedenen Maße des Wasserkastenautomaten, ggf. auch die Position des Entlüftungsrohrs, können daher leicht so gewählt werden, daß das Wirkstoffkonzentrat erst in den letzten zwei bis drei Liter des Wasserkasteninhalts eingeleitet wird.

Schließlich ist es möglich, die seitliche Öffnung des Behälters in ihrer Größe und/oder Anordnung für eine gesteuerte Duftstoffabgabe auszubilden. Diese Lösung kommt vor allem für die Alternativen des Wasserkastenautomaten infrage, in denen an die seitliche Öffnung kein Siphon angesetzt ist. Wenn die Normale der seitlichen Öffnung dann in bestimmter Weise in einem Winkelbereich von 0 bis 90° in Bezug auf die Längsachse des Behälters ausgelegt wird, kann eine Duftstoffabgabe zwischen starker und äußerst schwacher Dosierung vorbestimmt werden.
Anhand der schematischen Darstellung von Ausführungsbeispielen werden Einzelheiten der Erfindung erläutert. Es zeigen:
Fig. 1 einen Längsschnitt durch einen Wasserkastenautomaten mit einem als Luftkammer ausgebildeten Schwimmer;
Fig. 2 eine Querschnittansicht längs der Linie II-II von Fig. 1;
Fig. 3 einen Wasserkastenautomaten nach Fig. 1 jedoch mit konischem Behälter;
Fig. 4 einen Längsschnitt durch einen freischwimmenden Wasserkastenautomaten mit Siphonautomatik; und
Fig. 5 eine Schnittansicht in Richtung V-V von Fig. 4.

Der WC-Wasserkastenautomat nach Fig. 1 und 2 besitzt eine seitliche Öffnung 1 an einem insgesamt mit 2 bezeichneten Behälter, der in seinem Unterteil 3 eine feste, aber in Wasser lösliche WC-Reinigersubstanz 4 aufnimmt. Die seitliche Öffnung 1 des Behälters 2 befindet sich oberhalb des maximalen Niveaus 5 der WC-Reinigersubstanz 4. Weiterhin dient die seitliche Öffnung 1 sowohl als Ausgang des beim Lösen der Reinigersubstanz 4 gebildeten Wirkstoffkonzentrats beim Ablassen des (nicht gezeichneten) Wasserkastens als auch als Eingang des beim Auffüllen des Wasserkastens wieder ansteigenden reinen Wassers.

Der dem die WC-Reinigersubstanz 4 aufnehmenden Unterteil 3 gegenüberliegende Oberteil 6 des Behälters 2 besitzt einen für ein freies Schwimmen des insgesamt mit 7 bezeichneten Wasserkastenautomaten bei stets unterhalb der Wasseroberfläche 8 des gefüllten Wasserkastens gehaltenem Ausgang der seitlichen Öffnung 1 ausgelegten Schwimmer, der im Ausführungsbeispiel nach Fig. 1 als Luftkammer 9 ausgebildet ist.

In der Ausbildung nach Fig. 1 und 2 ragt in die Luftkammer 9 des Oberteils 6 des Behälters 2 von oben nach unten ein Entlüftungsrohr 10 hinein. Das Entlüftungsrohr 10 endet oberhalb des Niveaus 11 der seitlichen öffnung 1. Es wird so weit in das Oberteil 6 hineingeschoben, daß zumindest die obere Öffnung 12 des Entlüftungsrohrs 10 durch Aufschwimmen des Geräts stets aus der umgebenden Wasseroberfläche herausragt. Weiterhin wird die seitliche öffnung 1 in eine quer zu der vertikalen Längsachse 13 des Behälters 2 vorgesehene Schulter 14 so eingebracht, daß die Normale 15 der seitlichen öffnung 1 in etwa parallel zu der Längsachse 13 verläuft.

In dem Ausführungsbeispiel nach Fig. 1 und 2 ist das Behälteroberteil bis auf eine Durchführung 16 mit Entlüftungsrohr 10 verschlossen. Zum Nachfüllen oder Einfüllen der Reinigersubstanz 4 wird daher zweckmäßig an dem unteren Ende des Unterteils 3 ein Deckel 17 vorgesehen. Dieser kann zum Gewährleisten einer stets aufrechten Stellung - mit etwa vertikaler Längsachse 13 - des Behälters 2 aus einem spezifisch relativ schweren Material hergestellt werden, so daß der Behälter 2 auch noch aufrechtsteht, wenn die Reinigersubstanz 4 im wesentlichen verbraucht ist.

Fig. 3 zeigt ein gegenüber Fig. 1 abgewandeltes Ausführungsbeispiel eines Wasserkastenautomaten 7. Gleiche Teile werden jedoch ebenso wie vorher bezeichnet.

Während nach Fig. 1 ein Wasserkastenautomat 7 mit im wesentlichen zylindrischer Wandung des Behälters 2 vorgesehen wird, soll der Behälter 2 nach Fig. 3 - auch in seinem Unterteil 3a - konisch mit von oben nach unten zunehmendem Durchmesser ausgebildet werden. Dadurch ergibt sich beim Absinken auf den Wasserkastenboden ein erhöhtes Standvermögen gegen die Strömungskraft des abfließenden Wassers, zugleich wird die Wirkstoffumspülung verbessert.

Schließlich wird in Fig. 3 auch ein Ausführungsbeispiel eines konischen Deckels 17a dargestellt, dessen - ebenfalls senkrecht zu der Längsachse,13 gemessener - Durchmesser von oben nach unten abnimmt. Ein solcher - gegebenenfalls mit Bezug auf einen konischen Behälter 2 als gegenkonisch zu bezeichnender - Deckel 17a vermindert durch seine Form die Gefahr eines Verhakens mit dem Wasserkastengestänge.

Ein weiteres Ausführungsbeispiel des erfindungsgemäßen Wasserkastenautomaten wird anhand der Fig. 4 und 5 beschrieben. Gleiche oder sich entsprechende Teile werden mit denselben Bezugsziffern wie in den Fig. 1 und 2 bezeichnet. Der Behälter 2 nach Fig. 4 und 5 besitzt als Schwimmer zwei verschieden große Auftriebskörper 18 und 19. Außen an die seitliche Öffnung 1 des Behälters 2 wird ein insgesamt mit 20 bezeichneter Siphon mit nach oben gerichtetem Knie bzw. Scheitel 21 sowie mit nach unten gerichtetem Einlaß- bzw. Auslaß 22 angeformt. Schließlich besitzt der Siphon 20 seitlich des Scheitels 21 eine Luftkammer 23 mit einer Luftblase, die den Scheitel 21 beim Aufschwimmen bzw. Kippen des Behälters 2 verschließen soll. Diese Funktion wird dadurch erfüllt, daß der dem Siphon 20 gegenüberliegende Auftriebskörper 18 wesentlich größer als der an den Siphon 20 angrenzende Auftriebskörper 19 ist. Beim Aufschwimmen des Behälters kippt dieser also in der eingezeichneten Pfeilrichtung 24, so daß (beispielweise in einer gegenüber der vertikalen Längsachse 13 um etwa 45° geschwenkten Kippstellung) nicht mehr die Luftkammer 23 sondern des Scheitel 21 den höchsten Punkt des Siphons 20 enthält. Die in der Luftkammer 23 ursprünglich angesammelte Luftblase fließt dann also in den Bereich des Scheitels 21 und verschließt den Siphon 20.

### Bezugszeichenliste

1 = seitliche Öffnung
2 = Behälter
3 = Unterteil
4 = Reinigersubstanz
5 = maximales Niveau (4)
6 = Oberteil
7 = Wasserkastenautomat
8 = Wasseroberfläche
9 = Luftkammer
10 = Entlüftungsrohr
11 = Niveau (1)
12 = obere Öffnung (10)
13 = Längsachse
14 = Schulter
15 = Normale (1)
16 = Durchführung
17 = Deckel
18 = großer Auftriebskörper
19 = kleiner Auftriebskörper
20 = Siphon
21 = Scheitel (20)
22 = Auslaß (20)
23 = Luftkammer
24 = Kipprichtung

## Patentansprüche

1. WC-Wasserkastenautomat (7) bestehend aus einem zur Aufnahme einer festen, im Wasserkasten durch zufließendes Wasser unter Bildung eines Wirkstoffkonzentrates löslichen WC-Reinigersubstanz (4) in seinem unteren Bereich (3) geschlossenen Behälter (2) mit einer oberhalb des von der festen WC-Reinigersubstanz (4) maximal ausgefüllten Bereiches angeordneten seitlichen Öffnung (1) für das Einfließen von Wasser sowie das Ausfließen des Wirkstoffkonzentrates beim Ablassen des Wasserkastens und mit einer oberen Öffnung (12, 25) in der Oberseite des Behälters (2),
dadurch gekennzeichnet,
daß ein oberhalb der WC-Wirksubstanz (4) angeordneter Behälterbereich (6) als Schwimmkörper (9, 18, 19) für freies Schwimmen des WC-Wasserkastenautomen (7) bzw. -behälters (2) ausgebildet ist, derart, daß die obere Öffnung (12, 25) stets oberhalb der Wasseroberfläche (8) in den Luftraum mündet und bei schwimmerdem Behälter (2) die seitliche Öffnung stets unterhalb der Wasseroberfläche (8) des Wassers im Wasserkasten liegt.

2. WC-Wasserkastenautomat nach Anspruch 1,
dadurch gekennzeichnet,
daß als Schwimmer (9) mindestens ein Auftriebskörper für ein Aufshwimmen mit etwa senkrecht stehendem Behälter (2) vorgesehen ist.

3. WC-Wasserkastenautomat nach Anspruch 1,
dadurch gekennzeichnet,
daß als Schwimmer eine Luftkammer (9) innerhalb des Behälters für ein Aufschwimmen mit etwa senkrecht stehendem Behälter (2) vorgesehen ist.

4. WC-Wasserkastenautomat nach Anspruch 3,
dadurch gekennzeichnet,
daß der Behälter (2) ein in seinem Oberteil (6) von oben nach unten eintauchendes, aber oberhalb des Niveaus der seitlichen Öffnung (1) endendes Entlüftungsrohr (10) besitzt und im übrigen bei Anwendung - bis auf die Entlüftung und die seitliche Öffnung - geschlossen ist.

5. WC-Wasserkastenautomat nach einem der Ansprüche 1 bis 4,
dadurch gekennzeichnet,
daß die seitliche Öffnung (1) in eine quer zur vertikalen Längsachse (13) des Behälters (2) vorgesehene Schulter (14) eingebracht ist, so daß die Normale der Öffnung (1) in etwa parallel zu der Längsachse (13) verläuft.

6. WC-Wasserkastenautomat nach einem der Ansprüche 1 bis 5,
dadurch gekennzeichnet,
daß der Behälter (2) eine im wesentlichen konische Wandung mit von oben nach unten zunehmendem Durchmesser besitzt.

7. Wasserkastenautomat nach einem der Ansprüche 1 bis 6,
dadurch gekennzeichnet,
daß der Behälter (2) an seinem unteren Ende mit einem eine konische Wandung bzw. Zarge mit von oben nach unten abnehmendem Durchmesser aufweisenden Deckel (17a) zu verschließen ist.

8. Wasserkastenautomat nach Anspruch 1,
dadurch gekennzeichnet,
daß als Schwimmer (18, 19) mindestens ein den Behälter (2) beim Aufschwimmen in Richtung auf die seitliche Öffnung (1) kippender Auftriebskörper vorgesehen ist, daß außen an die seitliche Öffnung 81) ein Siphon (20) mit nach oben gerichtetem Knie bzw. Scheitel (21) sowie mit nach unten gerichtetem Auslaß (22) bzw. Einlaß angeformt ist und daß der Siphon (20) seitlich des Scheitels (21) eine Luftkammer mit einer den Scheitel beim Aufschwimmen und Kippen des Behälters (2) verschließenden Luftblase (23) besitzt.

9. WC-Wasserkastenautomat nach Anspruch 8,
dadurch gekennzeichnet,
daß ein relativ kleiner Auftriebskörper (19) auf der Behälterseite oberhalb des Siphons (20) und ein relativ großer Auftriebskörper (18) auf der gegenüberliegenden Behälterseite vorgesehen ist.

10. WC-Wasserkastenautomat nach Anspruch 8 oder 9,
dadurch gekennzeichnet,
daß der oder die Auftriebskörper (18, 19) in Hinblick auf ein Kippen des Behälter (2) beim Aufschwimmen um etwa 45° ausgelegt bzw. angeordnet sind.

11. WC-Wasserkastenautomat nach einem der Ansprüche 1 bis 10,
dadurch gekennzeichnet,
daß der Behälter (2) in einem Unterteil (3), insbesondere in einem dort vorgesehenen, dicht schließenden Deckel (17), ein spezifisches Gewicht von mehr als 1 besitzt.

## Claims

1. Automatic water closet tank (7) consisting of a container (2), which is closed in its lower region (3), for the reception of a solid water closet cleaning substance (4), which is soluble in the tank by inflowing water while forming an effective substance concentrate, with a lateral opening (1), which is arranged above the region maximally filled by the solid water closet cleaning substance (4), for the inflow of water as well as the outflow of the effective substance concentrate during the discharge of the tank and with an upper opening (12, 25) in the upper side of the container (2), characterised thereby, that a container region (6), which is arranged above the water closet effective substance (4), is constructed as a float body (9, 18, 19) for free flotation of the automatic water closet tank (7) or container (2) in such a manner that the upper opening (12, 25) always opens into the air space above the water surface (8) and the lateral opening always lies below the water surface (8) of the water in the tank when the container (2) is floating.

2. Automatic water closet tank according to claim 1, characterised thereby, that at least one buoyancy body is provided as float (9) for a floating-up with the container (2) standing about vertically.

3. Automatic water closet tank according to claim 1, characterised thereby, that an air chamber (9) within the container is provided as float (9) for a floating-up with the container (2) standing about vertically.

4. Automatic water closet tank according to claim 3, characterised thereby, that the container (2) comprises a venting tube (10) dipping into its upper part (6) downwardly from above, but ending above the level of the lateral opening (1) and is closed for the remainder, apart from the venting and the lateral opening, when in use.

5. Automatic water closet tank according to one of the claims 1 to 5, characterised thereby, that the lateral opening (1) is made in a shoulder ( 14) provided transversely to the vertical longitudinal axis (13) of the container (2) so that the normal of the opening (1) extends about parallelly to the longitudinal axis (13).

6. Automatic water closet tank according to one of the claims 1 to 5, characterised thereby, that the container (2) comprises a substantially conical wall with a diameter increasing downwardly from above.

7. Automatic cistern according to one of the claims 1 to 6, characterised thereby, that the container (2) is to be closed at its lower end by a cover (17a) displaying a conical wall or frame flange with a diameter decreasing downwardly from above.

8. Automatic cistern according to claim 1, characterised thereby, that at least one buoyancy body , which tilts the container (2) in the direction of the lateral opening (1) while floating up, is provided as float (18, 19), that a siphon (20) with upwardly directed knee or crest (21) as well as with downwardly directed outlet (22) or inlet is moulded to the lateral opening (81) externally and that the siphon (20) laterally of the crest (21) comprises an air chamber with an air bubble (23), which closes the crest on the floating-up and tilting of the container (2).

9. Automatic water closet tank according to claim 8, characterised thereby, that a relatively small buoyancy body (19) is provided on the container side above the siphon (20) and a relatively large buoyancy body (18) is provided on the opposite container side.

10. Automatic water closet tank according to claim 8 or 9, characterised thereby, that the or each buoyancy body (18, 19) is designed or arranged with a view to the container (2) tilting through about 45° on the floating-up.

11. Automatic water closet tank according to one of the claims 1 to 10, characterised thereby, that the container (2) in a lower part (3), in particular in a tightly closing cover (17) provided there, has a specific weight greater than 1.

## Revendications

1. Distributeur automatique pour réservoir de chasse d'eau (7) comprenant un réservoir fermé (2) au niveau de sa zone inférieure (3) adapté pour recevoir à l'intérieur de la chasse d'eau une substance nettoyante (4) soluble sous l'action de l'eau qui s'écoule afin de constituer un concentré d'agent actif, ce réservoir étant pourvu d'une ouverture latérale (1) située au-dessus de la zone remplie par la substance nettoyante solide (4) afin de permettre l'entrée de l'eau ainsi que l'écoulement du concentré d'agent actif lorsqu'on tire la chasse d'eau, et comportant une ouverture supérieure (12, 25) située sur sa face supérieure, ce distributeur étant caractérisé par le fait qu'une zone (6) du réservoir (2) située au-dessus de la substance active (4) constitue un corps flottant (9, 18, 19) pour un flottement libre de ce distributeur automatique de réservoir de chasse d'eau (7) ou du réservoir (2) afin que l'ouverture supérieure (12, 25) débouche en permanence au-dessus de la surface de l'eau (8) dans l'espace rempli d'air, et que l'ouverture latérale (1) soit située en permanence en-dessous de la surface d'eau (8) à l'intérieur de la chasse de l'eau lorsque le réservoir (2) flotte.

2. Distributeur automatique pour réservoir de chasse d'eau selon la revendication 1, caractérisé par le fait qu'au moins un corps flottant sert de flotteur (9) pour un flottement avec le réservoir (2) en position à peu près verticale.

3. Distributeur automatique pour réservoir de chasse d'eau selon la revendication 1, caractérisé par le fait qu'une chambre remplie d'air (9) sert de flotteur à l'intérieur du réservoir (2) pour que celui-ci flotte en yant une position à peu près verticale.

4. Distributeur automatique pour réservoir de chasse d'eau selon la revendication 3, caractérisé par le fait que le réservoir (2) est pourvu, sur sa partie supérieure (6), d'un tube d'aération (10) immergé du haut en bas mais dont l'extrémité basse se termine au-dessus du niveau de l'ouverture latérale (1), ce réservoir (2) étant par ailleurs fermé lors de l'utilisation, à l'exception de ce tube d'aération (10) et de cette ouverture latérale (1).

5. Distributeur automatique pour réservoir de chasse d'eau selon l'une quelconque des revendications 1 à 4, caractérisé par le fait que l'ouverture latérale (1) est pratiquée dans un épaulement (14) prévu de façon transversale par rapport à l'axe longitudinal (13) du réservoir (2), de manière que la perpendiculaire de l'ouverture (1) soit située à peu près en position parallèle à cet axe longitudinal (13).

6. Distributeur automatique pour réservoir de chasse d'eau selon l'une quelconque des revendications 1 à 5, caractérisé par le fait que le réservoir (2) comporte des parois sensiblement de forme conique dont le diamètre augmente du haut vers le bas.

7. Distributeur automatique pour réservoir de chasse d'eau selon l'une quelconque des revendications 1 à 6, caractérisé par le fait que le réservoir (2) peut être fermé à son extrémité inférieure à l'aide d'une cuvette (17a) présentant une paroi conique ou un encadrement conique dont le diamètre diminue du haut vers le bas.

8. Distributeur automatique pour réservoir de chasse d'eau selon la revendication 1, caractérisé par le fait qu'au moins un corps flottant qui fait basculer le réservoir (2) en direction de l'ouverture latérale (1) lors du flottement de celui-ci est prévu en tant que flotteur (18, 19) et qu'à l'extérieur de l'ouverture latérale (1) est dressé un siphon (20) dont le coude ou le sommet (21) est orienté vers le haut et dont l'orifice de sortie (22) ou d'aspiration est orienté vers le bas, cesiphon (20) étant pourvu sur le côté latéral du sommet (21) d'une chambre destinée à contenir de l'air et fournissant ainsi une bulle d'air (23) fermant ce sommet lors du flottement et du basculement du réservoir (2).

9. Distributeur automatique pour réservoir de chasse d'eau selon la revendication 8, caractérisé par le fait qu'un corps flottant (19) relativement petit est prévu sur la face du réservoir située au-dessus du siphon (20) et qu'un autre corps flottant (18) relativement grand est prévu sur la face opposée du réservoir.

10. Distributeur automatique pour réservoir de chasse d'eau selon l'une quelconque des revendications 8 ou 9, caractérisé par le fait que le ou les corps flottant(s) (18, 19) sont conçus ou disposés pour provoquer, lors du flottement du réservoir (2), un basculement de celui-ci d'environ 45°.

11. Distributeur automatique pour réservoir de chasse d'eau selon l'une quelconque des revendications 1 à 10, caractérisé par le fait que le réservoir (2) est pourvu, dans sa partie inférieure (3), notamment à l'intérieur, d'une cuvette (17) à fermeture hermétique, prévue à cet emplacement, d'un poids spécifique supérieur à 1.
